# EUROPÄISCHE PATENTANMELDUNG

(11) **EP 0 589 132 A2**
(43) Veröffentlichungstag der Anmeldung: **30.03.1994**
(21) Anmeldenummer: 93104943.1
(22) Anmeldetag: 25.03.1993
(51) Int. Cl.: A47B 77/04, A47B 49/00

(54) **Winkelverstellbare Möbelkombination**

(30) Priorität: 25.09.1992 AT 3188/92
(71) Anmelder: H. RAUCHENZAUNER KG, A-4890 Frankenmarkt (AT)
(72) Erfinder: Rauchenzauner, Heinz, A-4890 Frankenmarkt (AT); Rauchenzauner, Gerhard, A-4890 Frankenmarkt (AT)
(74) Vertreter: Reinhard - Skuhra - Weise & Partner

(57) **Zusammenfassung**

Eine Möbelkombination, insbesondere in Form einer Wohnwand für Küche und/oder Wohnzimmer, besteht aus wenigstens zwei sockelgestützten Möbelabschnitten 11, 12, insbesondere in Form von Wohnwandabschnitten, mit Regal-, Schrank- und/oder Büffetelementen 15, 16, 26, 27, 23, 24, 34, 35. Jeder Möbelabschnitt 11, 12 besitzt wenigstens einen seitlichen Anschlußbereich 20, 36, über den er stufenlos winkelverstellbar mit einem komplementär ausgebildeten Anschlußbereich 36, 20 eines anderen Möbelabschnitts 12, 11 verbindbar ist. Zur Verbindung der Möbelabschnitte ist ein Gelenkelement 73 vorgesehen, das vorzugsweise aus einzelnen Gelenksäulenabschnitten aus Metall oder Holz mit rundem oder mehreckigem Querschnitt besteht, die miteinander verschraubbar sind.

## Beschreibung

Die Erfindung betrifft eine Möbelkombination, insbesondere eine Wohnwand, aus wenigstens zwei jeweils sockelgestützten Möbelabschnitten mit Regal-, Schrank- und/oder Büffetelementen.

Für die Möbilierung von Wohnzimmern und Küchen ist es bisher üblich, Standardwohnwände bzw. Küchenzeilen zu verwenden, die an einem vorhandenen geraden oder rechtwinkligen Aufstellplatz angeordnet werden. Wenn der vorhandene Platz begrenzt ist und/oder die Wohnwand bzw. die Küchenzeile nicht im rechten Winkel aufgestellt werden soll oder kann, bleibt bisher nur die Möglichkeit, die Wohnwand bzw. Küchenzeile von einem Schreiner anpassen oder sogar herstellen zu lassen. Die Wohnwand bzw. Küchenzeile ist dadurch an speziell vorhandene Maße angepaßt, kann beim Umzug in der Regel nicht mitgenommen und nur unter Verlust an einen Nachmieter abgelöst werden.

Es besteht daher ein Bedürfnis nach Schaffung einer mobilen Möbelkombination, die sich problemlos an verschiedene Aufstellbedingungen anpassen läßt.

Erfindungsgemäß wird diese Aufgabe durch eine Möbelkombination, insbesondere in Form einer Wohnwand bzw. Küchenzeile, gelöst, die aus wenigstens zwei jeweils sockelgestützten Möbelabschnitten mit Regal-, Schrank- und/oder Büffetelementen besteht, wobei jeder Möbelabschnitt wenigstens einen seitlichen Anschlußbereich aufweist, über den er winkelverstellbar mit einem Anschlußbereich eines anderen Möbelabschnittes verbindbar ist.

Durch die erfindungsgemäße Lösung ist es möglich, den Winkel zwischen den beiden Möbelabschnitten beliebig stufenlos einzustellen, beispielsweise rechtwinklig, 45°, 180° oder 240°. Die Möbelkombination kann dadurch entweder an bestimmte Wandkonstellationen oder sogar frei als Raumteiler aufgestellt werden. Durch die erfindungsgemäß verifizierte hohe Mobilität ist es vorteilhaft auch jederzeit möglich, die Möbelkombination anders aufzustellen oder gar in eine andere Wohnung umzuziehen.

In der einfachsten Ausgestaltung der Möbelkombination besteht diese aus zwei Möbelabschnitten. Selbstverständlich können auch drei und mehr Möbelabschnitte vorgesehen sein, wobei dann jedoch die Möbelabschnitte, die jeweils an einen anderen Möbelabschnitt grenzen, an beiden Seiten einen seitlichen Anschlußbereich aufweisen. Hierdurch lassen sich auch längere Möbeleinheiten, gegebenenfalls fortlaufend über mehrere abgewinkelte Wände und/oder als Raumteiler verwirklichen.

Gemäß einer bevorzugten Ausgestaltung der Erfindung sind die Anschlußbereiche zweier Möbelabschnitte an einem gemeinsamen Gelenkelement befestigbar, das vorteilhaft als Drehachse zur Einstellung der entsprechenden Winkellage zwischen zwei angelenkten Wohnwandabschnitten dient und bevorzugt als Gelenksäule aus Metall oder Holz mit rundem oder mehreckigem Querschnitt ausgebildet ist.

Vorzugsweise besitzen die Anschlußbereiche zweier Möbelabschnitte seitlich vorragende Brettabschnitte, die miteinander in überlappender Stellung an dem Gelenkelement befestigbar sind. Dadurch ergibt sich nicht nur ein geschlossenes Erscheinungsbild, sondern auch eine zusätzliche Stabilisierung der Möbelkombination im Anschlußbereich infolge der wechselseitigen Abstützung anhand der überlappenden Brettabschnitte.

Das Gelenkelement besteht vorzugsweise aus verchromten oder in der entsprechenden Wohnwandfarbe lackiertem Stahl und weist einzelne aneinander montierbare Abschnitte auf, zwischen denen überlappende Brettabschnitte zweier verbundener Möbelabschnitte in einem gewünschten horizontalen Winkel zueinander befestigbar sind.

Bevorzugt besteht dabei das Gelenkelement aus Hohlzylinderabschnitten mit endseitigen Gewindebuchsen für Verbindungsschraubelemente, die die überlappenden Brettabschnitte durchtreten. In vorteilhafter Weise läßt sich damit die Möbelkombination leicht auch für Laien in einer gewünschten Winkelkonstellation aufbauen und bei Bedarf wieder demontieren.

Vorteilhaft ist in diesem Zusammenhang weiterhin, wenn das Gelenkelement einen vorzugsweise höhenverstellbaren Sockelabschnitt aufweist, um die beiden Möbelabschnitte bei unebenen Böden in vorgesehener Weise ohne zusätzliche Verspannung im Verbindungsbereich ausrichten zu können. Derartige höhenverstellbare Sockelabschnitte sind darüber hinaus auch an jedem Möbelabschnitt vorhanden, wobei bei einer Ausbildungsform jeder Möbelabschnitt in seinem Anschlußbereich über das Gelenkelement und in seinem gegenüberliegenden Bereich über zwei eigene vorzugsweise höhenverstellbare Sockelelemente abgestützt ist. Gemäß einer alternativen Ausgestaltung ist jeder Möbelabschnitt in seinem Anschlußbereich über zwei eigene vorzugsweise höhenverstellbare Sockelelemente und in seinem gegenüberliegenden Bereich über zwei eigene vorzugsweise höhenverstellbare Sockelelemente abstützbar.

Mit dieser zusätzlichen Abstützung ist es in günstiger Weise möglich, auch bei schwereren Büffetelementen oder vorgesehenen schwereren Einbauten in Schrankelemente, wie beispielsweise Herde, Kühlschränke usw. die entstehende Belastung ohne Beeinträchtigung der Möbelkombination sicher abzutragen.

Nach einer weiteren günstigen Ausgestaltung der Erfindung weist wenigstens ein Möbelabschnitt einen Aufbau aus Tragsäulen, Regal- und Schrankelementen auf. Hierdurch wird einerseits aus ästhetischen Gründen die Form des Gelenkelements erneut im Randbereich der Möbelkombination aufgenommen. Andererseits kann durch diese Tragsäulenausbildung auch sicher und zuverlässig eine hohe Belastung aufgenommen und übertragen werden. Der Aufbau der Tragsäulen entspricht dabei bevorzugt dem des Gelenkelements, so daß sich auch insoweit dieselben Montage- und Herstellungsvorzüge ergeben.

Alternativ oder ergänzend kann wenigstens ein Möbelabschnitt einen Regal- und Schrankelementaufbau aufweisen, der bis zu dem jeweiligen Anschlußbereich ragt und an dem Gelenkelement über zusätzliche Regalbretter befestigt ist.

Nach einer weiteren bevorzugten Ausgestaltung der Erfindung weist der Anschlußbereich zweier zu verbindender Möbelabschnitte kreisabschnittförmig verbreiterte Schwenkabschnitt auf, die vorzugsweise eine flexible Büffetwand aufnehmen. Hierdurch läßt sich nicht nur der Winkelbereich ansprechend und das Erscheinungsbild der Möbelkombination aufgelockert gestalten, sondern auch stets mit einem Schrank- bzw. Büffetelement versehen, das in jeder Winkelstellung der Möbelabschnitte zueinander schließbar ist.

Günstig ist nach einer weiteren Ausgestaltung der Erfindung ferner, wenn das Gelenkelement Zwischenabschnitte mit endseitigen Gewindebuchsen für die Befestigung gelenkelementeigener Regalelemente aufweist. Es können dann im Gelenkelementbereich selbst ohne seitliche Abstützung zu einem der Möbelabschnitte Regalelemente integriert werden, wobei vorteilhaft durch Variation der Länge der Zwischenabschnitte auch unterschiedliche Regalelementabstände voneinander verwirklicht werden können.

Nachfolgend wird die Erfindung anhand von Ausführungsbeispielen unter Bezugnahme auf die beigefügten Zeichnungen näher erläutert. Es zeigen:
- Fig. 1: eine perspektivische Ansicht eines ersten Ausführungsbeispiels einer Möbelkombination als Wohnwand in Form einer Küchenzeile mit 90°-Abwinklung der Wohnwandabschnitte;
- Fig. 2: eine Vorderansicht auf das Ausführungsbeispiel gemäß Fig. 1, jedoch mit einem Winkel von 180° zwischen den beiden Wohnwandabschnitten;
- Fig. 3: einen Schnitt entlang der Schnittlinie III-III in Fig. 2;
- Fig. 4: eine schematische Draufsicht auf das Ausführungsbeispiel gemäß den Fig. 1 und 2;
- Fig. 5: eine perspektivische Ansicht eines weiteren Ausführungsbeispiels einer als Wohnwand ausgebildeten Möbelkombination;
- Fig. 6: eine perspektivische Ansicht einer weiteren Gestaltung einer als Wohnwand ausgebildeten Möbelkombination mit kreisabschnittförmig verbreitertem Schwenkabschnitt;
- Fig. 7: eine Vorderansicht auf die in Fig. 6 gezeigte Wohnwand, bei der jedoch die beiden Wohnwandabschnitte zueinander einen Winkel von 180° aufweisen; und
- Fig. 8: eine Draufsicht auf das Ausführungsbeispiel einer Wohnwand gemäß Fig. 6.

In Fig. 1 ist eine perspektivische Ansicht einer Möbelkombination in Form einer Wohnwand 10 dargestellt, die beispielsweise als winklige Küchenzeile eingesetzt werden kann. Die Wohnwand 10 besteht aus zwei Wohnwandabschnitten 11 und 12. Der Wohnwandabschnitt 11 besitzt vier in nicht dargestellter Weise höheneinstellbare Sockelelement 13, die an einem Schrankboden 14 befestigt sind, der die Unterseite des Wohnwandabschnitts 11 bildet. Auf dem Schrankboden 14 sind, in Fig. 1 von links nach rechts gesehen, ein Schrankelement 15 und ein Schrankelement 16 befestigt, die in nicht dargestellter Weise Türen oder Schubladen aufweisen können und an ihrer Oberseite durch ein Büffetbrett 17 abgeschlossen sind, in dem sich eine Aufnahmeöffnung 18 für ein Cerankochfeld oder dergleichen befindet. Zwischen dem Büffetbrett 17 und dem Schrankboden 14 ist ein Zwischenbrett 19 vorgesehen, das sich ebenso wie der Schrankboden 14 und das Büffetbrett 17 in einen Anschlußbereich 20 des Wohnwandabschnittes 11 erstreckt.

Auf dem Büffetbrett 17 sind vertikal orientierte zueinander beabstandete Säulen 21 und 22 befestigt, an denen ein horizontales Regalbrett 23 und ein horizontales Regalbrett 24 befestigt sind, die sich ebenfalls bis zu dem Abschlußbereich 20 soweit erstrecken, daß sie vertikal bündig mit dem Büffetbrett 17, dem Zwischenregal 19 und dem Schrankboden 14 abschließen.

Der Wohnwandabschnitt 12 ist ähnlich wie der Wohnwandabschnitt 11 mit höheneinstellbaren Sockelelementen 25, Schrankelementen 26 und 27, einem Schrankboden 28, einem Zwischenregal 29 und einem Büffetbrett 30 mit Aufnahmeöffnung 31 gebildet. Auf dem Büffetbrett 30 sind oberhalb des Schrankelements 20 beabstandet mit vertikaler Orientierung zwei Säulen 32 und 33 befestigt, an denen horizontale Regalbretter 34 und 35 montiert sind. Die Regalbretter 34 und 35 erstrecken sich parallel zu dem Schrankboden 28, dem Regalbrett 29 und dem Büffetbrett 30 in Fig. 1 nach links in einen Anschlußbereich 36 und schließen mit ihrem Rand vertikal bündig mit diesen ab.

Gemäß Fig. 1 sind die Regalbretter 34 und 35 sowie das Büffetbrett 30, das Zwischenregal 29 und der Schrankboden 28 gegenüber den komplementären Regalbrettern 24, 23, dem Büffetbrett 17, dem Zwischenbrett 19 und dem Schrankboden 14 jeweils nach unten um deren Brettstärke so versetzt, daß sie im Anschlußbereich 20, 36 überlappend flächig aneinander liegen. Gehalten werden die Wohnwandabschnitte 11 und 12 in ihrem Verbindungsbereich 20 bzw. 36 durch eine vertikal orientierte Gelenksäule 37, deren Aufbau näher in Fig. 3 dargestellt ist.

Die Gelenksäule 37 besitzt einen höhenverstellbaren Sockelabschnitt 40, der sich großflächig an dem angedeuteten Boden abstützt und aus einem Hohlzylinderabschnitt besteht, an dessen Oberseite eine Gewindebuchse 41 eingesetzt ist, in die ein Gewindebolzen 42 eingreift, der die Schrankböden 28 und 14 in einer passenden Bohrung durchsetzt und in eine Gewindebuchse 43 eingreift, die zu einem Hohlzylinderabschnitt 44 gehört. Der Hohlzylinderabschnitt 44 besitzt an seiner anderen Seite eine Gewindebuchse 45, in die wiederum ein Gewindebolzen 46 eingreift, der durch die Zwischenregalbretter 29 und 19 tritt und den Hohlzylinderabschnitt 44 mit einer Gewindebuchse 47 eines weiteren Hohlzylinderabschnitts 48 verbindet. Der Hohlzylinderabschnitt 48 besitzt wiederum oberseitig eine Gewindebuchse 49. In gleicher Weise sind darüberliegende Hohlzylinderabschnitte 50 und 51 aufgebaut und durch Gewindebolzen miteinander verbunden. Der Aufbau ist dabei so getroffen, daß die Hohlzylinderabschnitte 40, 44, 48 und 50, 51 und der obere Abschlußzylinderabschnitt 52 flächig die zwischen ihnen eingespannten Böden bzw. Bretter beaufschlagen, wobei der Beaufschlagungsdruck seitens der Hohlzylinderabschnitte durch eine entsprechende Befestigung der Schraubbolzen 52, 46 etc. in den zugeordneten Gewindebuchsen eingestellt werden kann. Für den Aufbau der Gelenksäule 37 selbst sowie für die Verbindung der Wohnwandabschnitte 11 und 12 ergibt sich hierdurch eine außerordentlich stabile Konstruktion für jede einstellbare Winkellage zwischen den beiden Wohnwandabschnitten 11 und 12. Der oberste Hohlzylinderabschnitt 52 ist abweichend zu den übrigen Hohlzylinderabschnitten mit einer Abdeckkappe versehen, die einen Kopf eines Schraubbolzens 53 verdeckt.

Fig. 4 zeigt in einer Draufsicht auf das Ausführungsbeispiel gemäß Fig. 1 bis 3 verschiedene Winkelstellungen der Wohnwand 10, die deren Wohnwandabschnitte 11 und 12 bezüglich der Gelenksäule 37 einnehmen können. In ausgezogener Linie ist eine Stellung dargestellt, bei der ein Winkel α zwischen den Wohnwandabschnitten 11 und 12 90° beträgt. Gestrichelt dargestellt sind weitere Stellungen des Wohnwandabschnitts 12, bei denen der Winkel α 130°, 180°, 220° und 270° beträgt. Offensichtlich sind auch alle Zwischenwinkelstellungen sowie kleinere und größere Winkel α möglich.

Fig. 5 zeigt eine Ausbildungsform einer Wohnwand 53, die als Wohnzimmerwohnwand geeignet ist und in ihrem funktionellen Aufbau hinsichtlich der erfindungswesentlichen Merkmale dem Aufbau der Wohnwand 10 entspricht. Abweichend von Ausführungsbeispiel 10 sind die Büffetbretter geschlossen, die Schrankkonzeption ist in geeigneter Weise modifiziert und im oberen Aufbau befindet sich zwischen den Regalbrettern ein zusätzlicher Schrank 54. Im übrigen gilt das oben zu dem ersten Ausführungsbeispiel Gesagte entsprechend, so daß hier zwecks Vermeidung einer Wiederholung auf die vorhergehenden Ausführungen verwiesen wird. Hinzuweisen ist allerdings darauf, daß Fig. 5 auch Gestaltungen im seitlichen Schrank- und Fachbereich zeigt, bei denen andere Materialien und/oder Farben eingesetzt sind.

Ein weiteres Ausführungsbeispiel der Erfindung ist in den Fig. 6 bis 8 dargestellt. Hierbei handelt es sich um eine Wohnwand 55 für den Einsatz im Wohnzimmerbereich, die einen Wohnwandabschnitt 56 und einen Wohnwandabschnitt 57 aufweist. Der Wohnwandabschnitt 56 stützt sich lediglich über zwei im Vergleich zu dem Ausführungsbeispiel gemäß Fig. 1 dickere Sockelelemente 58 ab und weist einen Büffetbereich 59 auf, der unterseitig von einem Schrankboden 60 und oberseitig von einem Büffetbrett 61 abgeschlossen ist.

Auf dem Büffetbrett 61 befindet sich ein Regalaufbau 62, der auf dem Büffetbrett 61 befestigt ist. Von dem Regalaufbau 62, von dem Büffetbrett 61 und dem Schrankboden 60 erstrecken sich kreisabschnittförmig verbreiterte Schwenkabschnitte 63 bis 66 zu einem Anschlußbereich 67. Der Wohnwandabschnitt 57 besitzt einen ähnlichen Aufbau wie der Wohnwandabschnitt 56 mit Sockelelementen 68, einem Regalschrankaufbau 69 und einen Anschlußbereich 70, in den sich kreisabschnittförmig verbreiterte Schwenkabschnitt 71 bis 74 erstrecken. Die mittels einer Gelenksäule 75 flächig überlappend in gleicher Weise miteinander verbunden sind wie bei dem ersten Ausführungsbeispiel im Zusammenhang mit Fig. 3 erläutert. Im Büffetbereich der Wohnwand 55 ist im Anschlußbereich eine flexible Büffetwand 76 vorgesehen.

Abweichend von den in Fig. 1 bis 5 dargestellten Ausführungsbeispielen besitzt die Gelenksäule 75 bei diesem Ausführungsbeispiel Zwischenhohlzylinderabschnitte 77 und 78, zwischen denen ein rundes Regalbrett 79 nach dem in Fig. 3 gezeigten Prinzip befestigt ist. Ein weiteres rundes Regalbrett 80 ist zwischen Hohlzylinderabschnitten 81 und 82 montiert, vgl. Fig. 7. Fig. 7 zeigt im übrigen die Wohnwand 55 in einer gestreckten Lage, d. h. mit einem Winkel α zwischen den Wohnwandabschnitten 56 und 57, der 180° beträgt.

In Fig. 8 sind ähnlich wie bei Fig. 4 verschiedene Ausführungsbeispiele für die winklige Anordnung der Wohnwandabschnitte 56 und 57 um die Gelenksäule 57 angedeutet, wobei in der mit ausgezogenen Linien dargestellten Draufsicht der Winkel α 90° beträgt und gestrichelt weitere Stellungen des Wohnwandabschnitts 57 für α bis 270° angedeutet sind. Selbstverständlich sind auch andere Winkellagen im Rahmen der baulichen Möglichkeiten einstellbar.

## Patentansprüche

1. Möbelkombination, insbesondere Wohnwand für Küche und/oder Wohnzimmer, bestehend aus wenigstens zwei jeweils sockelgestützten Möbelabschnitten (11, 12; 56, 57) mit Regal-, Schrank- und/oder Büffetelementen (15, 16, 26, 27, 23, 24, 34, 35; 54, 59), wobei jeder Möbelabschnitt (11, 12; 56, 57) wenigstens einen seitlichen Anschlußbereich (20, 36; 67, 70) aufweist, über den er winkelverstellbar mit einem komplementär ausgebildeten Anschlußbereich (36, 20; 70, 67) eines anderen Möbelabschnitts (12, 11) verbindbar ist.

2. Möbelkombination nach Anspruch 1, dadurch gekennzeichnet, daß die Anschlußbereiche (20, 36; 67, 70) zweier Möbelabschnitte (11, 12; 56, 57) an einem gemeinsamen Gelenkelement (37; 75) befestigbar sind.

3. Möbelkombination nach Anspruch 2, dadurch gekennzeichnet, daß die Anschlußbereiche (36, 20; 70, 67) zweier Möbelabschnitte (11, 12; 56, 57) Brettabschnitte aufweisen, die in einander flächig überlappender Stellung an dem Gelenkelement (37; 75) befestigbar sind.

4. Möbelkombination nach Anspruch 2 oder 3, dadurch gekennzeichnet, daß das Gelenkelement (37; 75) aus einzelnen aneinander montierbaren Abschnitten besteht, zwischen denen überlappende Brettabschnitte zweier verbundener Möbelabschnitte (11, 12; 56, 57) im gewünschten horizontalen Winkel (α) zueinander befestigbar sind.

5. Möbelkombination nach einem der Ansprüche 2 bis 4, dadurch gekennzeichnet, daß das Gelenkelement (37, 75) aus Abschnitten mit endseitigen Gewindebuchsen für Brettabschnitte durchtretende Verbindungsschraubelemente ausgebildet ist.

6. Möbelkombination nach einem der Ansprüche 2 bis 5, dadurch gekennzeichnet, daß das Gelenkelement (37, 75) einen vorzugsweise höhenverstellbaren Sockelabschnitt aufweist.

7. Möbelkombination nach einem der Ansprüche 2 bis 6, dadurch gekennzeichnet, daß jeder Möbelabschnitt (11, 12; 56, 57) in seinem Anschlußbereich (36, 20; 70, 67) über das Gelenkelement (37; 75) oder nahe desselben über zwei vorzugsweise höhenverstellbare Sockelelemente und in seinem gegenüberliegenden Bereich über zwei vorzugsweise höhenverstellbare Sockelelemente abgestützt ist.

8. Möbelkombination nach einem der vorangehenden Ansprüche, dadurch gekennzeichnet, daß wenigstens ein Möbelabschnitt (11, 12; 56, 57) einen Aufbau aus Tragsäulen (21, 22, 32, 33) sowie Regal- und/oder Schrankelemente (23, 24, 34, 35) aufweist, die im Anschlußbereich an dem Gelenkelement (37; 75) befestigt sind, wobei der prinzipielle Aufbau der Tragsäulen (21, 22, 32, 33) in deren Befestigungsbereichen dem des Gelenkelements (37; 75) entspricht.

9. Möbelkombination nach einem der Ansprüche 1 bis 7, dadurch gekennzeichnet, daß jeder Möbelabschnitt einen Regal- und Schrankelementaufbau (62, 69) aufweist, der bis zu dem jeweiligen Anschlußbereich ragt und an dem Gelenkelement (75) über zusätzliche Regalbretter befestigt ist.

10. Möbelkombination nach einem der vorangehenden Ansprüche, dadurch gekennzeichnet, daß der Anschlußbereich (36, 20; 70, 67) zweier zu verbindender Möbelabschnitte (11, 12; 56, 57) kreisabschnittförmig verbreiterte Schwenkabschnitte (63 bis 66, 71 bis 74) aufweist.

11. Möbelkombination nach Anspruch 10, dadurch gekennzeichnet, daß in den Schwenkabschnitten (63, 64, 71, 72) im Büffetbereich eine flexible Büffetwand (76) vorgesehen ist.

12. Möbelkombination nach einem der Ansprüche 2 bis 11, dadurch gekennzeichnet, daß das Gelenkelement (37, 75) Zwischenabschnitte (77, 78, 81, 82) mit endseitigen Gewindebuchsen für gelenkelementeigene Regalelemente (79, 80) aufweist.

13. Möbelkombination nach einem der Ansprüche 2 bis 12, dadurch gekennzeichnet, daß das Gelenkelement (37, 75) aus Metall oder Holz besteht.

14. Möbelkombination nach einem der Ansprüche 2 bis 13, dadurch gekennzeichnet, daß das Gelenkelement als Gelenksäule mit rundem oder mehreckigem Querschnitt ausgebildet ist.

15. Möbelkombination nach einem der vorangehenden Ansprüche, dadurch gekennzeichnet, daß die Möbelabschnitte als Wohnwandabschnitte ausgebildet sind.
